# FASCICULE DE BREVET EUROPEEN

(11) **EP 2 572 599 B1**
(45) Date de publication et mention de la délivrance du brevet: **22.04.2015**
(21) Numéro de dépôt: 11425241.4
(22) Date de dépôt: 26.09.2011
(51) Int. Cl.: A43B 5/04

(54) **Coque de chaussure de ski avec spoiler**
Schale für Skischuh mit Spoiler
Shell of a ski boot with spoiler

(43) Date de publication de la demande: 27.03.2013
(73) Titulaire: Rossignol Lange S.R.L., 31044 Montebelluna (IT)
(72) Inventeur: Venturato, Remo, 31044 Montebelluna (TV) (IT)
(74) Mandataire: Bugnion Genève

(56) Documents cités:
- EP-A1- 0 623 294
- EP-A2- 0 342 463
- EP-A2- 0 477 817
- AT-B- 339 773
- DE-A1- 1 806 109

## Description

L'invention concerne une coque de chaussure de ski et une chaussure de ski en tant que telle comprenant une telle coque. Elle concerne aussi un procédé de fabrication d'une coque de chaussure de ski.

De manière connue dans l'état de la technique, une chaussure de ski 1, représentée sur la figure 1, se compose en général d'une coque rigide 9, obtenue par injection d'un matériau plastique dans un moule de fabrication, sur laquelle on fixe un collier 2 en matériau plastique, articulé autour d'un axe de rotation 3, destiné à couvrir le bas de jambe. Cet ensemble forme une tige de chaussure de ski en matériau plastique, dans laquelle est inséré un chausson de confort 6. La coque 9 et le collier 2 présentent une échancrure sur toute leur longueur pour permettre un écartement de rabats répartis autour de cette échancrure et faciliter le chaussage et déchaussage de la chaussure. Des éléments de fermeture et serrage 4, 5 sont répartis sur les rabats de part et d'autre de cette échancrure pour fermer et serrer la tige autour du pied et du bas de jambe du skieur lors de la pratique du ski, pour lui permettre un bon guidage de ses skis.

Avec une telle chaussure, un problème se pose lorsque le skieur a besoin de marcher. En effet, la forme de la tige est prévue pour la position idéale de pratique du ski et induit une forte inclinaison vers l'avant de la jambe du skieur. Cette position est inadaptée à la marche et la rigidité de la chaussure amplifie la difficulté de pratique de la marche avec une telle chaussure. Une première action en vue de la marche consiste naturellement à détacher les éléments de fermeture et serrage 4, 5 de la chaussure pour offrir une première flexibilité au skieur. De plus, comme le collier 2 est mobile en rotation autour de la coque, il peut aussi éventuellement légèrement se redresser. Toutefois, ce simple relâchement du serrage de la tige reste insuffisant en pratique et la rotation du collier est souvent limitée par une butée arrière.

Ainsi, d'autres solutions, comme celle décrite par le document EP1915917, proposent d'ajouter un dispositif de verrouillage/déverrouillage de la liaison entre le collier 2 et la coque 9 afin de permettre au collier d'occuper une position beaucoup plus relevée pour faciliter la marche lorsqu'il est déverrouillé.

Toutefois, dans tous les cas, la coque rigide qui remonte au-dessus de la cheville du skieur, et qui présente une inclinaison vers l'avant adaptée à la pratique du ski, représente toujours une gêne au niveau de la partie arrière de la jambe, et limite, voire empêche, le redressement de la jambe et représente finalement une contrainte pour la marche avec la chaussure de ski.

Le document DE1806109 décrit une coque de chaussure de ski telle qu'elle comprend une échancrure dans sa partie haute arrière et en ce qu'elle comprend un élément d'appui arrière lié de manière mobile par rapport à la coque, apte à occuper une première position dans laquelle il se trouve en butée contre au moins une surface de la coque pour fermer au moins partiellement l'échancrure et favoriser la pratique du ski et une seconde position plus avancée.

Ainsi, les chaussures de ski existantes restent très mal adaptées à la pratique de la marche et il existe un besoin d'une autre solution permettant d'améliorer la marche avec une chaussure de ski.

Un objet de l'invention est donc de proposer une chaussure de ski qui favorise la pratique de la marche, tout en conservant la meilleure performance possible pour la pratique du ski et un coût acceptable.

A cet effet, l'invention propose une coque qui comprend un spoiler dans sa partie haute arrière lié de manière mobile à la coque, apte à occuper une première position de pratique du ski et une seconde position de marche.

L'invention est plus précisément définie par les revendications.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 est une vue de côté d'une chaussure de ski selon l'état de la technique.
La figure 2 représente une vue arrière d'une coque de chaussure de ski sans son spoiler selon un mode de réalisation de l'invention.
La figure 3 représente une vue arrière d'une coque de chaussure de ski avec son spoiler selon un mode de réalisation de l'invention.
La figure 4 représente une vue en perspective de la face avant du spoiler de la coque de la chaussure de ski selon le mode de réalisation de l'invention.
La figure 5 représente une vue en perspective de la face arrière du spoiler de la coque de la chaussure de ski selon le mode de réalisation de l'invention.
Les figures 6 et 7 représentent des vues de côté de la coque de chaussure de ski avec respectivement le spoiler en position de pratique du ski et en position inclinée vers l'arrière pour la pratique de la marche selon le mode de réalisation de l'invention.
Les figures 8 et 9 représentent des vues de dessus de coupes de la coque de chaussure de ski par un plan horizontal avec respectivement le spoiler en position de pratique du ski et en position inclinée vers l'arrière pour la pratique de la marche selon le mode de réalisation de l'invention.
La figure 10 représente une vue en perspective de dessus de la coque de la chaussure de ski avec le spoiler en position inclinée vers l'arrière pour la pratique de la marche selon le mode de réalisation de l'invention.

Dans la description suivante, nous utiliserons la direction longitudinale x pour la direction horizontale orientée de l'arrière vers l'avant par rapport à la chaussure, la direction transversale y pour la direction horizontale perpendiculaire, et la direction verticale z perpendiculaire aux deux précédentes, orientée vers le haut de la chaussure.

L'invention repose sur une chaussure de ski comprenant une architecture de chaussure habituelle, telle qu'illustrée sur la figure 1.

Toutefois, cette chaussure de ski comprend une coque 10 modifiée, plus particulièrement représentée sur les figures 2, 3, 6, 7 et 10, qui comprend une échancrure arrière 11 au niveau de laquelle est disposé un élément d'appui arrière 20 mobile, que nous appellerons aussi plus simplement par sa dénomination anglo-saxonne « spoiler ». Dans ce mode de réalisation, cette échancrure 11 présente une forme trapézoïdale, voire en V ou en U, qui s'étend depuis l'extrémité supérieure de la coque jusqu'à proximité de l'axe de rotation 14 prévu pour un collier, non représenté. Cette échancrure est sensiblement centrée par rapport au plan médian longitudinal de la chaussure.

Le spoiler 20 est fixé sur la coque 10 en un point inférieur, par tout élément de fixation 12, comme un rivet par exemple. Il s'étend ensuite vers le haut de la coque, de sorte à recouvrir une surface suffisante qui correspond à l'échancrure 11 de la coque 10. Il comprend de plus deux surfaces latérales 23 qui peuvent chevaucher la surface arrière de la coque, au-delà des parois latérales 13 de l'échancrure 11, comme particulièrement représenté sur la figure 8.

Cette structure de coque est avantageuse puisque son spoiler 20 est mobile entre une première position prévue pour la pratique du ski dans laquelle il vient en butée sur la surface arrière de la coque 10 et une seconde position prévue pour la marche dans laquelle il s'écarte au moins partiellement vers l'arrière, en libérant l'échancrure 11 et en permettant au bas de jambe de se redresser pour faciliter ainsi la marche du skieur, comme représenté par les figures 7 et 9. En remarque, dans le mode de réalisation décrit, le mouvement du spoiler s'apparente à une rotation autour d'un axe transversal 15 délimité par l'arête inférieure 17 de l'échancrure 11.

Les figures 4 et 5 représentent plus particulièrement le spoiler selon un mode de réalisation. Il se présente sous la forme d'un élément monolithique en matériau plastique, avantageusement formé par une seule étape d'injection plastique.

La figure 4 illustre la face avant du spoiler 20, c'est-à-dire orientée vers l'intérieur de la coque 10. Il comprend une languette 21 dans sa partie inférieure, au sein de laquelle est prévue une ouverture 22 destinée à recevoir l'élément de fixation 12 mentionné ci-dessus. En remarque, cette languette 21 vient se positionner à l'intérieur de la coque 10, pour faciliter son maintien lors des poussées vers l'arrière exercées sur le spoiler par la jambe du skieur. En variante, elle pourrait toutefois être fixée sur la surface extérieure de la coque. Il comprend de plus deux surfaces latérales 23 destinées à venir en appui sur la surface arrière de la coque 10, puis une partie centrale en relief destinée à occuper l'espace libre de l'échancrure 11. Cette partie en relief forme deux surfaces latérales en relief 24 destinées à venir en appui contre les surfaces disposées dans l'épaisseur des parois latérales 13 de l'échancrure. Ces surfaces latérales en relief 24 sont orientées dans une direction sensiblement perpendiculaire aux surfaces latérales 23, ces deux surfaces réunies formant ainsi un épaulement. Ce dernier garantit le bon positionnement et le bon maintien du spoiler 20 relativement à la coque 10 selon les deux directions longitudinale x et transversale y dans la position de pratique du ski du spoiler. Cette construction de liaison par double butée de type épaulement entre le spoiler et la coque permet à cette dernière de présenter globalement une rigidité similaire à celle des coques de l'état de la technique lorsqu'elle est dans la position de pratique du ski, et que le spoiler est maintenu en position de butée sous l'effort de pression d'un collier. Pour optimiser cet effet, le spoiler est de préférence fabriqué dans un matériau rigide, de rigidité semblable à celle du reste de la coque.

La partie centrale en relief du spoiler 20 comprend des nervures de renfort 25, d'épaisseur sensiblement égale à l'épaisseur de la coque 10, pour se loger dans le volume libre de l'échancrure 11. De plus, la frontière entre la languette 21 et le reste du spoiler présente une zone de moindre épaisseur 27 s'étendant dans la direction transversale, destinée à un positionnement au niveau de l'arête inférieure 17 de l'échancrure 11. Elle forme ainsi un axe de rotation transversal 15 par la souplesse du matériau plastique combinée à son épaisseur réduite et à son appui au niveau d'une arête 17 de la coque. La surface arrière 26 du spoiler, visible sur la figure 5, présente une face lisse et continue, permettant de compléter la surface extérieure de la coque de manière continue dans sa première position de pratique du ski.

L'invention porte aussi sur une chaussure de ski, telle que celle décrite sur la figure 1, incorporant une coque selon l'invention, telle que décrite ci-dessus. Cette coque rigide 10, généralement composée d'un matériau plastique comme du polyuréthane de dureté comprise entre 40 et 60 Shore D ou par tout autre matériau de rigidité équivalente, et obtenue par injection, entoure le pied du skieur. Un collier rigide 3, obtenu de même par injection dans un matériau similaire à celui de la coque, est monté mobile en rotation autour d'un axe 14 au niveau d'une surface latérale de cette coque de sorte d'entourer le bas de jambe du skieur. Ces deux éléments rigides, formant une tige, sont dotés d'une échancrure centrale pour permettre un écartement facilitant le chaussage et le déchaussage. Les deux rabats formés de part et d'autre de cette échancrure sont reliés entre eux par des dispositifs de fixation permettant le rapprochement de ces rabats, la fermeture et le serrage de la tige rigide de la chaussure formée par la réunion de la coque et du collier. En remarque, une telle chaussure comprend ainsi l'assemblage d'au moins trois pièces distinctes, la coque, le spoiler et le collier. Enfin, un chausson de confort est inséré dans cette tige.

Le fonctionnement de la chaussure de ski selon l'invention va maintenant être explicité. Dans une première position de pratique du ski, la chaussure est serrée, par l'intermédiaire des dispositifs de fixation, et la jambe du skieur se trouve bloquée et serrée en position inclinée de pratique du ski. Dans cette configuration, le collier vient en appui sur la surface extérieure de la coque et maintient le spoiler dans sa première position de pratique du ski, telle qu'explicitée précédemment et plus particulièrement représentée sur les figures 6 et 8. La coque et son spoiler en position de pratique du ski représentent ainsi un ensemble de forme similaire aux coques de l'état de la technique, qui convient parfaitement pour la pratique du ski.

Lorsque le skieur a fini de skier et a besoin de marcher, il desserre les dispositifs de fixation de sa chaussure, ce qui permet de desserrer sa jambe, et de lui laisser suffisamment de liberté pour se redresser. Dans ce mouvement, la partie arrière du bas de jambe du skieur vient en appui sur le spoiler et le repousse vers l'arrière par rapport à la coque, l'accompagnant en rotation arrière avec éventuellement le collier, notamment si ce dernier peut être déverrouillé pour libérer totalement sa possibilité de rotation arrière. Grâce au spoiler mobile et à l'échancrure arrière de la coque, la jambe du skieur acquière la possibilité de se redresser beaucoup plus que dans les chaussures traditionnelles, puisque la coque ne bloque plus une telle liberté, pour atteindre ainsi un confort de marche fortement accru. On note que ce mouvement de redressement de la jambe du skieur est non seulement possible par la présence de l'échancrure libérée par le spoiler mais aussi par le fait que les deux surfaces de la coque autour de l'échancrure acquièrent une flexibilité qui leur permet de se déformer sous la pression arrière de la jambe.

En remarque, cette solution de l'invention est naturellement compatible avec toutes les tiges de l'état de la technique, et est notamment particulièrement complémentaire avec les solutions permettant de déverrouiller le positionnement incliné du collier par rapport à la coque, pour libérer au mieux la possibilité de mouvement arrière de la jambe du skieur en vue de la marche.

Naturellement, l'invention ne se limite pas à la coque de chaussure de ski détaillée ci-dessus à titre d'exemple. En variante, la coque pourrait présenter une autre forme, et l'échancrure pourrait occuper toute autre surface et toute autre forme. De préférence, elle s'étend sur au moins un quart, voire un tiers, de la hauteur de la coque, et/ou sur au moins la moitié de la largeur de l'ouverture supérieure de la coque prévue pour insérer le pied, mesurée en position au repos de la coque, pour offrir suffisamment de liberté à la jambe du skieur. Toutefois, il est aussi envisageable de choisir une échancrure se présentant sous la forme d'une fente étroite mais de longueur importante.

De même, le spoiler pourrait présenter une autre forme, notamment au niveau de ses surfaces d'appui formant une butée de type épaulement sur la coque. En effet, toute autre configuration permettant d'obtenir une butée dans les deux directions longitudinale x et transversale y pourrait convenir, même par l'intermédiaire d'une seule surface d'appui inclinée, la coque présentant une surface inclinée correspondante au niveau de ses arêtes latérales 13. En variante encore, l'épaulement décrit pourrait présenter une autre forme. Selon une variante simplifiée, la butée du spoiler pourrait n'exister que dans la seule direction longitudinale, pour garantir que le spoiler ne passe pas au travers de l'échancrure 11 vers l'intérieur de la coque, où il risquerait de heurter la jambe du skieur. De plus, le spoiler pourrait se présenter dans tout autre matériau, et/ou se présenter en plusieurs éléments fixés entre eux. Il pourrait se fixer différemment sur la coque, par exemple par un point de fixation latéral, positionné au niveau d'une des arêtes latérales de l'échancrure sur la surface arrière de la coque, auquel cas son mouvement pourrait par exemple s'approcher d'une rotation autour d'un axe vertical. Il pourrait ainsi être mobile selon un axe de rotation de toute autre direction, mais de préférence positionné aux abords de l'échancrure, au niveau de la surface arrière de la coque. En variante, il pourrait être lié à la coque par tout autre moyen de fixation, comme une soudure ou un collage par exemple, et/ou avec un seul ou plusieurs points de fixation ou une ligne ou surface de fixation. Dans tous ces cas, cette fixation se trouve de préférence positionnée au niveau de la surface arrière de la coque, de préférence au voisinage de l'échancrure, et non pas par exemple sur une surface latérale de la coque. Son mouvement pourrait être différent d'une simple rotation. Il pourrait aussi ne pas fermer complètement l'échancrure en position de pratique du ski. Il pourrait présenter toute autre forme, mais comprenant de préférence une surface inférieure ou égale à deux fois la surface de l'échancrure. De même, sa hauteur reste de préférence limitée, ne dépassant pas de plus de 5 cm la hauteur maximale de la coque, c'est-à-dire de hauteur inférieure ou égale à la hauteur de la coque augmentée de 5 cm.

De plus, une chaussure pourrait comprendre plusieurs spoilers 20 de propriété différente, par exemple de dureté différente, pour permettre à un skieur de choisir le spoiler parmi la pluralité existant représentant le meilleur compromis, entre les deux cas extrêmes d'un spoiler très rigide favorable au ski et moins confortable, par exemple pour la pratique de la compétition, et au contraire un spoiler très souple, plus confortable mais moins performant pour la pratique du ski, bien adapté pour les débutants. Le choix du spoiler permet ainsi de définir la rigidité de la coque en position de pratique du ski. Pour cela, le spoiler est naturellement monté de manière amovible sur la coque, c'est-à-dire par un dispositif permettant son retrait facile, de préférence sans outil. Au contraire, le spoiler pourrait être non amovible, c'est-à-dire fixé par un dispositif non prévu pour le retrait du spoiler, lequel retrait serait soit impossible soit très difficile et non convivial.

L'invention porte aussi sur un procédé de fabrication d'une coque de chaussure de ski, comprenant une première étape de fabrication d'une coque rigide externe par injection de matériau plastique rigide, et comprenant une seconde étape de fabrication d'un spoiler puis une étape de fixation du spoiler sur la coque rigide externe, de manière mobile au niveau d'une échancrure arrière. L'étape de fabrication du spoiler peut consister en une seconde étape d'injection d'un matériau plastique. Comme cela a été vu ci-dessus, le procédé peut comprendre une troisième étape d'injection d'un matériau plastique pour former un second spoiler destiné à la même coque, aux propriétés mécaniques différentes de celles du premier spoiler.

Une telle solution de l'invention offre l'avantage d'une grande facilité pour la fabrication d'une chaussure, puisque la coque diffère des coques habituelles uniquement par l'ajout d'une échancrure. Son moule de fabrication est donc facile et peu coûteux à fabriquer. De plus, le spoiler présente une forme relativement simple, facile et peu coûteuse à fabriquer.

## Revendications

1. Coque (10) de chaussure de ski, comprenant une échancrure (11) dans sa partie haute arrière et un élément d'appui arrière (20) lié de manière mobile par rapport à la coque (10), la coque étant **caractérisée en ce que** l'élément d'appui arrière est apte à occuper une première position dans laquelle il se trouve en butée contre au moins une surface de la coque pour fermer au moins partiellement l'échancrure (11) et favoriser la pratique du ski et une seconde position reculée vers l'arrière pour permettre le redressement de la jambe d'un skieur dans une phase de marche.

2. Coque (10) de chaussure de ski selon la revendication précédente, **caractérisée en ce que** son élément d'appui arrière (20) comprend de plus deux surfaces latérales (23) qui chevauchent la surface arrière de la coque, au-delà des parois latérales (13) de son échancrure (11) dans la première position.

3. Coque (10) de chaussure de ski selon la revendication 1 ou 2, **caractérisée en ce que** son élément d'appui arrière (20) comprend de plus une partie centrale en relief destinée à occuper l'espace libre de l'échancrure (11).

4. Coque (10) de chaussure de ski selon la revendication précédente, **caractérisée en ce que** cette partie centrale en relief forme deux surfaces latérales en relief (24) destinées à venir en appui contre les surfaces disposées dans l'épaisseur des parois latérales (13) de l'échancrure.

5. Coque (10) de chaussure de ski selon l'une des revendications précédentes, **caractérisée en ce que** les deux surfaces de la coque autour de l'échancrure (11) acquièrent une flexibilité qui leur permet de se déformer sous la pression arrière de la jambe dans la seconde position de l'élément d'appui arrière (20).

6. Coque (10) de chaussure de ski selon l'une des revendications précédentes, **caractérisée en ce que** son échancrure (11) présente une forme trapézoïdale ou en V ou en U, et s'étend depuis l'extrémité supérieure de la coque, ou **caractérisée en ce que** son échancrure (11) s'étend sur au moins un quart, voire un tiers, de la hauteur de la coque et/ou sur au moins la moitié de la largeur de son ouverture supérieure.

7. Coque (10) de chaussure de ski selon l'une des revendications précédentes, **caractérisée en ce que** son élément d'appui arrière (20) est fixé à la coque au niveau de sa surface arrière et/ou au voisinage de l'échancrure (11), ou **caractérisée en ce que** son élément d'appui arrière (20) est monté mobile en rotation autour d'un axe disposé au voisinage de l'échancrure (11) et/ou autour d'un axe horizontal ou vertical.

8. Coque (10) de chaussure de ski selon la revendication précédente, **caractérisée en ce que** son élément d'appui arrière (20) est monté mobile en rotation et comprend une languette (21) fixée sur la coque, et **en ce qu'**elle comprend une zone formant un axe de rotation au niveau de la frontière entre la languette (21) et le reste de l'élément d'appui arrière (20).

9. Coque (10) de chaussure de ski selon l'une des revendications précédentes, **caractérisée en ce que** son élément d'appui arrière (20) est en butée sur la coque dans sa première position de pratique du ski qui empêche son mouvement dans les deux directions longitudinale (x), vers l'avant, et transversale (y).

10. Coque (10) de chaussure de ski selon la revendication précédente, **caractérisée en ce que** l'élément d'appui arrière (20) présente un épaulement (23, 24) ou une surface inclinée pour venir en butée sur une ou plusieurs surface(s) de la coque (10).

11. Coque (10) de chaussure de ski selon l'une des revendications précédentes, **caractérisée en ce que** son élément d'appui arrière (20) est amovible.

12. Coque (10) de chaussure de ski selon la revendication précédente, **caractérisée en ce qu'**elle comprend au moins deux éléments d'appui arrière (20) de souplesse différente pour permettre à un skieur de fixer sur la coque l'élément d'appui arrière (20) qui lui convient le mieux.

13. Chaussure de ski, **caractérisée en ce qu'**elle comprend une tige comprenant une coque (10) et un collier (3) articulé sur la coque, et un chausson de confort (6) inséré dans la tige, **caractérisée en ce que** la coque (10) est selon l'une des revendications précédentes.

14. Chaussure de ski selon la revendication précédente, **caractérisée en ce que** la tige comprend trois pièces distinctes, la coque, le collier et l'élément d'appui arrière (20).

15. Chaussure de ski selon la revendication précédente, **caractérisée en ce que** l'élément d'appui arrière (20) est indépendant du collier qui est susceptible de venir en appui sur sa surface extérieure.

16. Chaussure de ski selon l'une des revendications 13 à 15, **caractérisée en ce qu'**elle comprend un dispositif de verrouillage/déverrouillage de l'inclinaison arrière du collier par rapport à la coque (10).

17. Procédé de fabrication d'une coque selon l'une des revendications 1 à 12, **caractérisé en ce qu'**il comprend une première étape de fabrication d'une coque (10) comprenant une échancrure (11) arrière par injection de matériau plastique, et en qu'il comprend une seconde étape de fabrication d'un élément d'appui arrière (20) puis une étape de fixation de cet élément d'appui arrière (20) sur la coque (10) au niveau de son échancrure.

## Patentansprüche

1. Schale (10) für Skischuh, die in ihrem hinteren oberen Abschnitt eine Kerbe (11) und ein im Verhältnis zur Schale (10) beweglich verbundenes hinteres Stützelement (20) umfasst, wobei die Schale **dadurch gekennzeichnet ist, dass** das hintere Stützelement imstande ist, eine erste Position, in der es sich im Anschlag gegen mindestens eine Fläche der Schale befindet, um die Kerbe (11) mindestens teilweise zu verschließen und das Skifahren zu fördern, und eine zweite, nach hinten zurückgezogene Position, um das Strecken des Beins eines Skiläufers in einer Gangphase zu erlauben, einzunehmen.

2. Schale (10) für Skischuh nach vorangehendem Anspruch, **dadurch gekennzeichnet, dass** ihr hinteres Stützelement (20) zusätzlich zwei Seitenflächen (23) umfasst, die die hintere Fläche der Schale jenseits der Seitenwände (13) ihrer Kerbe (11) in der ersten Position überlappen.

3. Schale (10) für Skischuh nach Anspruch 1 oder 2, **dadurch gekennzeichnet, dass** ihr hinteres Stützelement (20) zusätzlich einen zentralen Reliefabschnitt umfasst, der zum Besetzen des Freiraums der Kerbe (11) bestimmt ist.

4. Schale (10) für Skischuh nach vorangehendem Anspruch, **dadurch gekennzeichnet, dass** dieser zentrale Reliefabschnitt zwei seitliche Reliefflächen (24) bildet, die zur Abstützung auf den Seiten bestimmt sind, die in der Dicke der Seitenwände (13) der Kerbe angeordnet sind.

5. Schale (10) für Skischuh nach einem der vorangehenden Ansprüche, **dadurch gekennzeichnet, dass** die zwei Flächen der Schale um die Kerbe (11) eine Flexibilität erreichen, die es ihnen erlaubt, sich in der zweiten Position des hinteren Stützelements (20) unter dem hinteren Druck des Beins zu verformen.

6. Schale (10) für Skischuh nach einem der vorangehenden Ansprüche, **dadurch gekennzeichnet, dass** ihre Kerbe (11) eine Trapez- oder V- oder U-Form aufweist und sich vom oberen Ende der Schale erstreckt, oder **dadurch gekennzeichnet ist, dass** sich ihre Kerbe über mindestens ein Viertel bis ein Drittel der Höhe der Schale und/oder über mindestens die Hälfte der Breite ihrer oberen Öffnung erstreckt.

7. Schale (10) für Skischuh nach einem der vorangehenden Ansprüche, **dadurch gekennzeichnet, dass** ihr hinteres Stützelement (20) an der Schale auf Ebene ihrer hinteren Fläche und/oder in der Nähe der Kerbe (11) befestigt ist, oder **dadurch gekennzeichnet, dass** ihr hinteres Stützelement (20) rotierend bewegbar um eine Achse, die in der Nähe der Kerbe (11) angeordnet ist, und/oder um eine horizontale oder vertikale Achse montiert ist.

8. Schale (10) für Skischuh nach vorangehendem Anspruch, **dadurch gekennzeichnet, dass** ihr hinteres Stützelement (20) rotierend bewegbar montiert ist und eine an der Schale befestigte Zunge (21) umfasst, und dass sie eine Zone umfasst, die auf Ebene der Grenze zwischen der Zunge (21) und dem restlichen hinteren Stützelement (20) eine Rotationsachse bildet.

9. Schale (10) für Skischuh nach einem der vorangehenden Ansprüche, **dadurch gekennzeichnet, dass** ihr hinteres Stützelement (20) in seiner ersten Skilaufposition im Anschlag auf der Schale ist, was seine Bewegung in die zwei Richtungen, die Längsrichtung (x) nach vorn und die Querrichtung (y), verhindert.

10. Schale (10) für Skischuh nach vorangehendem Anspruch, **dadurch gekennzeichnet, dass** das hintere Stützelement (20) einen Absatz (23, 24) oder eine geneigte Fläche aufweist, um auf einer oder mehreren Flächen der Schale (10) in Anschlag zu kommen.

11. Schale (10) für Skischuh nach einem der vorangehenden Ansprüche, **dadurch gekennzeichnet, dass** ihr hinteres Stützelement (20) lösbar ist.

12. Schale (10) für Skischuh nach vorangehendem Anspruch, **dadurch gekennzeichnet, dass** sie mindestens zwei hintere Stützelemente (20) unterschiedlicher Elastizität umfasst, um einem Skiläufer zu erlauben, auf der Schale das hintere Stützelement (20) zu befestigen, das ihm am besten entspricht.

13. Skischuh, **dadurch gekennzeichnet, dass** er einen Schaft, der eine Schale (10) und eine auf der Schale angelenkte Manschette (3) umfasst, und einen in den Schaft eingesetzten Komfort-Innenschuh (6) umfasst, **dadurch gekennzeichnet, dass** die Schale (10) nach einem der vorangehenden Ansprüche ist.

14. Skischuh nach vorangehendem Anspruch, **dadurch gekennzeichnet, dass** der Schaft drei unterschiedliche Teile umfasst, die Schale, die Manschette und das hintere Stützelement (20).

15. Skischuh nach vorangehendem Anspruch, **dadurch gekennzeichnet, dass** das hintere Stützelement (20) von der Manschette unabhängig ist, die imstande ist, sich auf seiner Außenfläche abzustützen.

16. Skischuh nach einem der Ansprüche 13 bis 15, **dadurch gekennzeichnet, dass** er eine Verriegelungs-/Entriegelungsvorrichtung für die Neigung nach hinten der Manschette im Verhältnis zur Schale (10) umfasst.

17. Herstellungsverfahren einer Schale nach einem der Ansprüche 1 bis 12, **dadurch gekennzeichnet, dass** es einen ersten Schritt der Herstellung einer Schale (10), die eine hintere Kerbe (11) umfasst, durch Spritzen von Kunststoffmaterial umfasst, und dass es einen zweiten Schritt der Herstellung eines hinteren Stützelements (20) und danach einen Schritt der Befestigung dieses hinteren Stützelements (20) auf der Schale (10) auf Ebene ihrer Kerbe umfasst.

## Claims

1. A ski boot shell (10), comprising a notch (11) in the rear upper portion thereof and a rear bearing element (20) movably connected relative to the shell (10), the shell being **characterized in that** the rear bearing element is capable of occupying a first position in which it abuts against at least one surface of the shell to at least partially close the notch (11) and favors skiing, and a second position withdrawn backward to allow the leg of a skier to be straightened in a walking phase.

2. The ski boot shell (10) according to the preceding claim, **characterized in that** its rear bearing element (20) further comprises two side surfaces (23) that overlap the rear surface of the shell, beyond side walls (13) of the notch (11) in the first position.

3. The ski boot shell (10) according to claim 1 or 2, **characterized in that** its rear bearing element (20) further comprises a raised central portion intended to occupy the free space of the notch (11).

4. The ski boot shell (10) according to the preceding claim, **characterized in that** this raised portion forms two raised side surfaces (24) intended to bear against the surfaces arranged in the thickness of the side walls (13) of the notch.

5. The ski boot shell (10) according to one of the preceding claims, **characterized in that** the two surfaces of the shell around the notch (11) acquire a flexibility that allows them to deform under the rear pressure of the leg in the second position of the rear bearing element (20).

6. The ski boot shell (10) according to one of the preceding claims, **characterized in that** its notch (11) assumes a trapezoidal shape or is V- or U-shaped, and extends from the upper end of the shell, or **characterized in that** its notch (11) extends over at least one quarter, or even one third, of the height of the shell and/or over at least half the width of its upper opening.

7. The ski boot shell (10) according to one of the preceding claims, **characterized in that** its rear bearing element (20) is fastened to the shell at its rear surface and/or near the notch (11), or **characterized in that** its rear bearing element (20) is rotatably mounted around an axis arranged near the notch (11) and/or around a horizontal or vertical axis.

8. The ski boot shell (10) according to the preceding claim, **characterized in that** its rear bearing element (20) is rotatably mounted and comprises a tongue (21) fastened on the shell, and **in that** it comprises an area forming an axis of rotation at the border between the tongue (21) and the rest of the rear bearing element (20).

9. The ski boot shell (10) according to one of the preceding claims, **characterized in that** its rear bearing element (20) abuts on the shell in its first ski position, which prevents it from moving both in the longitudinal direction (x), forward, and the transverse direction (y).

10. The ski boot shell (10) according to the preceding claim, **characterized in that** the rear bearing element (20) has a shoulder (23, 24) or an inclined surface to abut on one or more surface(s) of the shell (10).

11. The ski boot shell (10) according to one of the preceding claims, **characterized in that** its rear bearing element (20) is removable.

12. The ski boot shell (10) according to the preceding claim, **characterized in that** it comprises at least two rear bearing elements (20) with different flexibilities to allow a skier to fasten the rear bearing element shell (20) that best suits him.

13. A ski boot, **characterized in that** it comprises an upper comprising a shell (10) and a collar (3) hinged on the shell, and a comfort inner boot (6) inserted in the upper, **characterized in that** the shell (10) is according to one of the preceding claims.

14. The ski boot according to the preceding claim, **characterized in that** the upper comprises three separate parts, the shell, the collar and the rear bearing elements (20).

15. The ski boot according to the preceding claim, **characterized in that** the rear bearing elements (20) is independent from the collar which is able to bear on its outer surface.

16. The ski boot according to one of claims 13 to 15, **characterized in that** it comprises a locking/unlocking device for the rear incline of the collar in relation to the shell (10).

17. A method for manufacturing a shell according to one of claims 1 to 12, **characterized in that** it comprises a first step for producing a shell (10) comprising a rear notch (11) by injecting plastic material, and **in that** it comprises a second step for producing a rear bearing element (20), then a step for fastening that rear bearing element (20) on the shell (10) at the notch thereof.
